# EUROPÄISCHE PATENTSCHRIFT

(11) **EP 2 864 219 B1**
(45) Veröffentlichungstag und Bekanntmachung des Hinweises auf die Patenterteilung: **09.08.2017**
(21) Anmeldenummer: 13732872.0
(22) Anmeldetag: 21.06.2013
(51) Int. Cl.: B65D 83/30, B65D 83/46

(54) **VON EINER KAPPE GEHALTENE KIPPBETÄTIGUNG FÜR EINEN SCHAUMSPENDER**
CAP-HELD TILT ACTUATOR FOR A FOAM DISPENSER
SYSTÈME D'ACTIONNEMENT À BASCULEMENT, MAINTENU PAR UN COUVERCLE, POUR UN DISTRIBUTEUR DE MOUSSE

(30) Priorität: 26.06.2012 DE 202012102354 U; 29.01.2013 DE 202013100408 U
(43) Veröffentlichungstag der Anmeldung: 29.04.2015
(73) Patentinhaber: Tremco Illbruck Productie B.V., 4241 WC Arkel (NL)
(72) Erfinder: VAN HERPEN, Goslin, NL-3371CX Hardinxveld-Giessendam (NL)
(74) Vertreter: Lippert Stachow Patentanwälte Rechtsanwälte
(86) Internationale Anmeldenummer: PCT/EP2013/063014
(87) Internationale Veröffentlichungsnummer: WO 2014/001218

(56) Entgegenhaltungen:
- EP-A1- 1 205 403
- WO-A1-2011/151295
- DE-U1- 9 102 677

## Beschreibung

Die Erfindung betrifft ein System bestehend aus einer Kappe zur Befestigung auf einer Schaumdose, im allgemeinen auf einem Behälter, in dem sich ein mit Druck beaufschlagtes oder beaufschlagbares Medium befindet, wobei der Behälter ein Kippventil aufweist, das ein mit dem Behälter verbindbares Dichtteil und eine mit dem Dichtteil zusammenwirkende Ventildüse umfasst, und die Kappe auf dem Behälter im Bereich des Kippventils befestigbar ist, und aus einem Spender, der mit einem Befestigungsbereich durch eine zentrale Öffnung der Kappe auf der Ventildüse befestigbar ist, so dass durch eine Kippbewegung des Spenders das Kippventil betätigbar ist, wobei der innere Bereich der Öffnung der Kappe und der äußere Bereich des Befestigungsbereichs des Spenders formschlüssig zusammenwirkende Bereiche aufweisen, die in der Kippstellung des Spenders relativ zum Behälter einen Formschluss gegen ein Entfernen des Spenders in axialer Richtung der Kippstellung und Lösen des Befestigungsbereichs des Spenders von der Ventildüse des Kippventils bilden.

Ein System aus einer derartigen Kappe und einem derartigen Spender ist aus dem Stand der Technik bekannt. Die Kappe dient dazu, eine handelsübliche Spritzpistole auf dem Behälter, z.B. der Sprüh- oder Spritzdose, zu befestigen. Dazu kann die Kappe an ihrem äußeren Umfang ein Außengewinde aufweisen, auf das die Spritzpistole mit einem im Bereich ihres stromaufwärtigen Endes angeordneten Innengewinde aufschraubbar ist. Spritzpistolen werden hauptsächlich professionell eingesetzt, erfordern eine stabile Befestigung am Behälter mittels der Kappe und erlauben ein einfaches Auswechseln eines leeren Behälters durch einen gefüllten Behälter. Bei bestimmten Anwendungen, insbesondere im nichtprofessionellen Bereich, ist es zweckmäßig, einfachere, von Hand kippbare Spender auf einer Sprüh- oder Spritzdose zum Aufbringen oder Einbringen des zu sprühenden bzw. spritzenden Mediums z.B. in Fugen zu benutzen. Um hierzu Behälter mit gleicher daran befestigter Kappe verwenden zu können, sind Kappe und Spender so ausgelegt, dass der Spender mit seinem Befestigungsbereich durch die zentrale Öffnung der Kappe auf der Ventildüse des am Behälter vorgesehenen Kippventils befestigbar ist und eine Kippbewegung des Spenders zur Betätigung des Kippventils möglich ist.

Aus dem Dokument DE 91 02 677 U ist ein System bestehend aus einer Kappe und einem Spender der eingangs genannten Art bekannt. Zum Befestigen des Spenders auf der Ventildüse und zum Entfernen des Spenders muss die Kappe, die über eine als Klemmring ausgestalte Befestigungseinrichtung auf dem Behälter aufgesteckt ist, vom Behälter gelöst werden und nach Befestigung des Spenders auf dem Kippventil am Behälter wieder befestigt werden.

Der vorliegenden Erfindung liegt die Aufgabe zugrunde, ein System bestehend aus einer Kappe und einem Spender für eine Sprüh- oder Spritzdose bereit zu stellen, wobei der Spender mit seinem Befestigungsbereich auf einfache Weise auf die Ventildüse des Kippventils aufgesteckt und von dieser entfernt werden kann und bei Betätigung des Kippventils durch Kippen des Spenders ein sicherer Halt des Spenders an der Ventildüse gewährleistet ist.

Die Aufgabe wird bei einem System bestehend aus Kappe und Spender der eingangs genannten Art dadurch gelöst, dass der Rand der Öffnung der Kappe und der Befestigungsbereich des Spenders so ausgebildet sind, dass der Spender in axialer Ausrichtung zur Öffnung und zum Behälter, in der das Kippventil nicht betätigt ist, mit seinem Befestigungsbereich durch die Öffnung führbar und auf der Ventildüse befestigbar ist und von der Ventildüse durch die Öffnung entfernbar ist.

Mit Hilfe der Erfindung wird ein einfaches Befestigen und Lösen des Spenders an bzw. von der Ventildüse ohne Entfernen der Kappe des Behälters erreicht. Durch den Formschluss in der Position (Kippstellung) des Spenders, in der das Kippventil betätigt und das zu sprühende oder spritzende Medium durch die Ventildüse in den inneren Kanal des Spenders unter Druck eintritt, wird jedoch ein sicherer Halt des Spenders an der Ventildüse beim Kippen des Spenders ermöglicht. Der Spender kann sich in dieser Position in axialer Richtung der gekippten Ventildüse nicht von dieser lösen. Allgemein zeichnet sich ein Kippventil dadurch aus, dass es allein durch die Kippbewegung geöffnet wird, so dass der innere Kanal des Spenders in axialer Ausrichtung des Spenders nicht unter Druck steht. Damit besteht nicht die Gefahr, dass sich der Spender bei ungekippten Kippventil unter Druckeinwirkung durch das Medium von der Ventildüse lösen kann.

In einer bevorzugten Ausführung der Erfindung sind die einen Formschluss bei der Kippbewegung des Spenders bildenden Bereiche der Kappe und des Befestigungsbereichs des Spenders so ausgebildet, dass die Innenseite der Öffnung der Kappe in Richtung der Kippbewegung des Spenders eine radiale Hinterschneidung aufweist und der Spender in seinem Befestigungsbereich mit einem Vorsprung versehen ist, der bei Befestigung des Spenders auf der Ventildüse und Betätigung des Kippventils durch die Kippbewegung des Spenders in die Hinterschneidung eingreift.

Andere Ausbildungen des erfindungsgemäßen Formschlusses bei der Kippbewegung des Spenders sind ohne weiteres denkbar. Zum Beispiel kann der Befestigungsbereich des Spenders eine Nut aufweisen, in die ein an der Innenseite der Öffnung der Kappe angeordneter Vorsprung bei der Kippbewegung des Spenders eingreift.

In einer bevorzugten Ausführung der Erfindung ist der Durchmesser der Öffnung der Kappe etwa gleich oder größer als der maximale Außendurchmesser des Befestigungsbereichs des Spenders. Hierbei kann die Öffnung kreisrund mit einem konstanten Durchmesser ausgebildet sein. Im Falle einer nichtkreisrunden Öffnung kann dann der maximale Durchmesser der Öffnung der Kappe etwa gleich oder größer als der maximale Außendurchmesser des Befestigungsbereichs des Spenders ausgebildet sein.

Gemäß einer bevorzugten Weiterbildung der Erfindung sind der innere Bereich der Öffnung der Kappe und der äußere Bereich des Befestigungsbereichs des Spenders mit den zusammenwirkenden Bereichen rotationssymmetrisch bezüglich der Längsachse der Öffnung der Kappe ausgebildet.

Insbesondere können die bei dem oben erwähnten Ausführungsbeispiel an der Innenseite der Öffnung der Kappe vorgesehene Hinterschneidung und der am Befestigungsbereich des Spenders vorgesehene Vorsprung rotationssymmetrisch bezüglich der Längsachse der Öffnung der Kappe ausgebildet sein. Dabei kann der Vorsprung als ringförmiger Flansch um den Befestigungsbereich herum ausgebildet sein. Der Flansch kann durchgehend in Umfangsrichtung um den Befestigungsbereich verlaufen. Er kann alternativ auch mit Unterbrechungen versehen sein.

Weiterhin können der innere Bereich der Öffnung der Kappe und der äußere Bereich des Befestigungsbereichs des Spenders mit den zusammenwirkenden Bereichen so ausgebildet sein, dass bei Befestigung der Kappe auf dem Behälter und Befestigung des Spenders auf der Ventildüse und bei der Kippbewegung des Spenders zur Betätigung des Kippventils die zusammenwirkenden Bereiche mit keinem oder nur einem sehr geringen Spiel den Formschluss bilden.

Insbesondere kann bei dem oben erwähnten Ausführungsbeispiel vorgesehen sein, dass bei Befestigung der Kappe auf dem Behälter und Befestigung des Spenders auf der Ventildüse und bei der Kippbewegung des Spenders zur Betätigung des Kippventils der Vorsprung mit keinem oder einem nur sehr geringen Spiel unter die Hinterschneidung greift.

Der innere Bereich der Öffnung der Kappe und der äußere Bereich des Befestigungsbereichs des Spenders können so gestaltet sein, dass die zusammenwirkenden Bereiche bei der Kippbewegung des Spenders zur Betätigung des Kippventils gleitend ineinandergreifen und dabei den Formschluss bilden.

Insbesondere kann bei dem oben erwähnten Ausführungsbeispiel der Vorsprung am Befestigungsbereich des Spenders gleitend unter die Hinterschneidung des inneren Bereichs der Öffnung der Kappe greifen.

Bei einem bevorzugten Ausführungsbeispiel weist der Befestigungsbereich des Spenders einen stromaufwärtig vorstehenden rohrförmigen Bereich auf, der mit Presssitz in einem stromabwärtig vorstehenden rohrförmigen Endbereich der Ventildüse eines standardmäßigen Kippventils befestigbar ist.

Der rohrförmige Bereich des Befestigungsbereichs des Spenders kann so ausgebildet sein, dass sein Außendurchmesser zum stromaufwärtigen Ende abnimmt.

Weiterhin kann der rohrförmige Bereich des Befestigungsbereichs des Spenders so ausgebildet sein, dass bei Befestigung des Spenders durch Presssitz auf der Ventildüse der Spender in seiner Kippstellung auch ohne Verwendung der Kappe nicht von der Ventildüse lösbar ist.

Bei einem Ausführungsbeispiel der Erfindung kann der Befestigungsbereich des Spenders einen sich zu seinem stromaufwärtigen Ende hin erweiternden konischen Bereich aufweisen, an dessen Ende der mit der Kappe zur Bildung des Formschlusses zusammenwirkende Bereich angeordnet ist.

Der Befestigungsbereich des Spenders kann eine zu ihrem stromaufwärtigen Ende hin offene Ringnut aufweisen, die zwischen dem konischen Bereich und dem rohrförmigen Bereich angeordnet und so ausgebildet ist, dass in sie ein stromabwärtig vorstehender, rohrförmiger Endbereich der Ventildüse eines standardmäßigen Kippventils mit Presssitz einsteckbar ist.

Der konische Bereich des Befestigungsbereichs des Spenders kann als konisch verlaufender rohrförmiger Bereich ausgebildet sein, dessen Innendurchmesser zum stromaufwärtigen Ende hin zunimmt. Der konische Bereich kann somit an einen konischen Ringflansch der Ventildüse, der unter Vorspannung an der stromabwärtigen Stirnseite des Dichtteils des Kippventils anliegt, angepasst sein.

Die Erfindung schließt weiterhin zu dem System aus einer Kappe und einem Spender gemäß den vorstehend beschriebenen Ausführungen auch einen Behälter ein, in dem sich ein mit Druck beaufschlagtes oder beaufschlagbares Medium befindet und der ein Kippventil aufweist, dass ein mit dem Behälter verbundenes Dichtteil und eine mit dem Dichtteil zusammenwirkende Ventildüse umfasst, wobei die Kappe auf dem Behälter im Bereich des Kippventils befestigt ist und der Spender mit seinem Befestigungsbereich auf der Ventildüse befestigt ist, so dass durch eine Kippbewegung des Spenders das Kippventil betätigbar ist.

Die Erfindung erstreckt sich auch auf eine Kappe zur Befestigung auf einem Behälter, in dem sich ein mit Druck beaufschlagtes oder beaufschlagbares Medium befindet, wobei der Behälter ein Kippventil aufweist, das ein mit dem Behälter verbindbares Dichtteil und eine mit dem Dichtteil zusammenwirkende Ventildüse umfasst, und die Kappe auf dem Behälter im Bereich des Kippventils befestigbar ist, wobei ein Spender mit einem Befestigungsbereich durch eine zentrale Öffnung der Kappe auf der Ventildüse befestigbar ist, so dass durch eine Kippbewegung des Spenders das Kippventil betätigbar ist, und wobei der innere Bereich der Öffnung der Kappe Formschlussmittel aufweist, mit denen in der Kippstellung des Spenders relativ zum Behälter mit dem Befestigungsbereich des Spenders ein Formschluss gegen Entfernen des Spenders in axialer Richtung der Kippstellung und Lösen des Befestigungsbereichs des Spenders von der Ventildüse herstellbar ist, und wobei der innere Randbereich der Öffnung einen radialen nach innen weisenden Bereich aufweist, der sich in Umfangsrichtung der Öffnung über einen Winkel kleiner als 180° erstreckt, wobei der Durchmesser der Öffnung in diesem Bereich verengt ist und wobei der radial nach innen weisende Bereich zwei diametral gegenüberliegende, radial nach innen weisende Vorsprünge im inneren Randbereich der Öffnung umfasst.

Eine Kappe der vorstehend genannten Art ist aus dem Dokument EP 1 205 403 A1 sowie aus dem Dokument WO 2011/151295 A1 bekannt.

Erfindungsgemäß ist bei einer derartigen Kappe vorgesehen, dass die radial nach innen weisenden Vorsprünge im Wesentlichen spiegelsymmetrisch zu der Ebene angeordnet sind, in der die Kippbewegung eines in die Öffnung eingeführten und auf die Ventildüse aufgesetzten Spenders erfolgen kann.

In einer bevorzugten Ausführung ist das Formschlussmittel im inneren Bereich der Öffnung der Kappe als eine radiale Hinterschneidung ausgebildet, in die bei Befestigung des Spenders auf der Ventildüse und Betätigung der Ventildüse durch die Kippbewegung des Spenders ein am Befestigungsbereich des Spenders angeordneter Vorsprung eingreifbar ist.

In einer bevorzugten Weiterbildung der Erfindung ist der innere Bereich der Öffnung mit dem Formschlussmittel rotationssymmetrisch bezüglich der Längsachse der Öffnung der Kappe ausgebildet.

Die Erfindung betrifft weiterhin einen Spender für einen Behälter, in dem sich ein mit Druck beaufschlagtes oder beaufschlagbares Medium befindet, wobei der Behälter ein Kippventil aufweist, das ein mit dem Behälter verbindbares Dichtteil und eine mit dem Dichtteil zusammenwirkende Ventildüse umfasst, wobei der Spender mit einem Befestigungsbereich auf der Ventildüse befestigbar ist, so dass durch eine Kippbewegung des Spenders das Kippventil betätigbar ist, und wobei auf dem Behälter eine Kappe im Bereich des Kippventils befestigbar ist, die eine zentrale Öffnung aufweist, durch die der Spender mit seinem Befestigungsbereich auf der Ventildüse befestigbar ist,wobei der äußere Bereich des Befestigungsbereichs des Spenders Formschlussmittel aufweist, mit denen in der Kippstellung des Spenders relativ zum Behälter ein Formschluss mit der Kappe gegen ein Entfernen des Spenders in axialer Richtung der Kippstellung und Lösen des Befestigungsbereichs des Spenders von der Ventildüse des Kippventils herstellbar ist, wobei der Befestigungsbereich Bajonettverschlussmittel aufweist, mit denen er in einer ersten Positionierung relativ zur Kappe durch deren Öffnung ungehindert hindurchführbar und auf die Ventildüse aufsetzbar ist und durch Drehung des Spenders um seine Längsachse relativ zur Kappe in eine zweite Position, aus der heraus die Kippbewegung in seine Kippstellung erfolgen kann, den Rand der Öffnung untergreift, der Befestigungsbereich zumindest einen radialen Vorsprung als Bajonettverschlussmittel aufweist, mit dem der Rand der Öffnung der Kappe in der zweiten Position des Spenders untergreifbar ist und zwei diametral gegenüberliegende Vorsprünge als Bajonettverschlussmittel an einem ringförmigen Flansch des Befestigungsbereichs (12) angeordnet sind.

Ein derartiger Spender ist aus dem Dokument WO 2011/151295 A1 bekannt.

Erfindungsgemäß ist bei einem derartigen Spender vorgesehen, dass der der Befestigungsbereich einen sich in stromaufwärtiger Richtung erweiternden konischen Bereich aufweist, an dessen Ende außenseitig der ringförmige Flansch ausgebildet ist.

In einer bevorzugten Ausbildung kann das Formschlussmittel einen radial auswärts gerichteten Vorsprung aufweisen, der bei Befestigung des Spenders auf der Ventildüse und Betätigung des Kippventils durch die Kippbewegung des Spenders in eine an der Innenseite der Öffnung der Kappe vorgesehene Hinterschneidung eingreift.

In einer zweckmäßigen Weiterbildung der Erfindung kann das Formschlussmittel am Befestigungsbereich des Spenders rotationssymmetrisch bezüglich der Längsachse des Befestigungsbereichs ausgebildet sein.

Insbesondere kann der Vorsprung als ringförmiger Flansch um den Befestigungsbereich herum ausgebildet sein. Der Flansch kann durchgehend in Umfangsrichtung um den Befestigungsbereich verlaufen. Er kann alternativ auch mit Unterbrechungen versehen sein.

Der Befestigungsbereich des Spenders kann einen stromaufwärtig vorstehenden rohrförmigen Bereich aufweisen, der mit Presssitz in einem stromabwärtig vorstehenden rohrförmigen Endbereich der Ventildüse eines standardmäßigen Kippventils befestigbar ist.

Der rohrförmige Bereich des Befestigungsbereichs des Spenders kann so ausgebildet sein, dass sein Außendurchmesser zum stromaufwärtigen Ende abnimmt.

Weiterhin kann der rohrförmige Bereich des Befestigungsbereichs des Spenders so ausgebildet sein, dass bei Befestigung des Spenders durch Presssitz auf der Ventildüse der Spender in seiner Kippstellung auch ohne Verwendung der Kappe nicht von der Ventildüse ablösbar ist.

Bei einem Ausführungsbeispiel der Erfindung kann der Befestigungsbereich des Spenders einen sich zu seinem stromaufwärtigen Ende hin erweiternden konischen Bereich aufweisen, an dessen Ende das mit der Kappe zu Bildung des Formschlusses zusammenwirkende Formschlussmittel angeordnet ist.

Der Befestigungsbereich des Spenders kann eine zu seinem stromaufwärtigen Ende offene Ringnut aufweisen, die zwischen dem konischen Bereich und dem rohrförmigen Bereich angeordnet und so ausgebildet ist, dass in sie ein stromabwärtig vorstehender, rohrförmiger Endbereich der Ventildüse eines standardmäßigen Kippventils mit Presssitz einsteckbar ist.

Der konische Bereich des Befestigungsbereichs des Spenders kann als konisch verlaufender rohrförmiger Bereich ausgebildet sein, dessen Innendurchmesser zum stromaufwärtigen Ende hin zunimmt. Dieser Bereich kann an einen konischen Ringflansch der Ventildüse, der unter Vorspannung an der stromabwärtigen Stirnseite des Dichtteils des Kippventils anliegt, angepasst sein.

Alternativ oder zusätzlich zu den vorstehend beschriebenen bevorzugten Ausführungen der Erfindung erstreckt sich eine Weiterentwicklung der Erfindung auf ein System aus einer Kappe und einem Spender, wobei die Kappe am Rand ihrer Öffnung erste Bajonettverschlussmittel und der Befestigungsbereich des Spenders zweite Bajonettverschlussmittel aufweist, mit denen er in einer ersten Positionierung relativ zur Kappe durch deren Öffnung ungehindert hindurchführbar und auf die Ventildüse aufsetzbar ist und durch Drehung um seine Längsachse relativ zur Kappe in eine zweite Position, aus der heraus die Kippbewegung des Spenders in seine Kippstellung erfolgen kann, mit den ersten Bajonettverschlussmitteln der Kappe zusammenwirkt. Der maximale Durchmesser der Öffnung der Kappe kann etwa gleich oder größer als der maximale Außendurchmesser des Befestigungsbereichs des Spenders ausgebildet sein.

Hierzu können die ersten Bajonettverschlussmittel am Rand der Öffnung der Kappe so ausgebildet sein, dass die zweiten Bajonettverschlussmittel des Befestigungsbereichs des Spenders bei dessen Drehung in seine zweite Position den Rand der Öffnung der Kappe untergreifen.

In einer bevorzugten Weiterbildung dieser Ausführung weist der Befestigungsbereich des Spenders zwei diametral in Bezug auf die Längsachse gegenüberliegende radiale Vorsprünge auf, die den Rand der Öffnung der Kappe in der zweiten Position des Spenders untergreifen.

Zweckmäßigerweise sind die Vorsprünge am Befestigungsbereich des Spenders in einem umfänglichen Winkel von 90° zu einem am Spender angeordneten Betätigungsarm zur Betätigung der Kippbewegung des Spenders relativ zur Kappe angeordnet.

In einer bevorzugten Ausführung, bei der, wie oben beschrieben, ein ringförmiger Flansch um den Befestigungsbereich des Spenders herum ausgebildet ist, können die beiden diametral gegenüberliegenden Vorsprünge an dem ringförmigen Flansch des Befestigungsbereichs angeordnet sein. Ansonsten kann der Befestigungsbereich des Spenders wie oben beschrieben ausgebildet sein. Insbesondere kann der Befestigungsbereich einen sich zu seinem stromaufwärtigen Ende hin erweiternden konischen Bereich aufweisen, an dessen stromaufwärts liegendes Ende ein zylindermantelförmiger Bereich anschließt, der sich bei Befestigung des Spenders auf der Ventildüse über einen stromabwärts liegenden Endbereich des Dichtteils erstreckt. Zwischen dem ringförmigen Flansch und dem zylindrischen Bereich können Rippen vorgesehen sein.

Nach einer bevorzugten Weiterbildung sind die Vorsprünge in Form von radial außen liegenden Enden zweier an der stromabwärts weisenden Seite des ringförmigen Flansches radial verlaufender Stege ausgebildet. Die radial nach innen weisenden Enden der Stege können mit dem konischen Bereich verbunden sein.

Stromaufwärts von den Vorsprüngen können sich Stege erstrecken, deren radial außenliegenden Seiten als Einführhilfen beim Einführen des Befestigungsbereichs des Spenders in die Öffnung der Kappe dienen. Die radial außen liegenden Seiten der Stege können in stromaufwärtiger Richtung radial einwärts geneigt verlaufen.

In einer bevorzugten Ausführung sind die Stege an der radialen Außenseite von plattenförmigen Teilen angeordnet, die an der stromaufwärts weisenden Seite des ringförmigen Flansches des Befestigungsteils angeformt sind.

Insbesondere können sich stromaufwärts von den Vorsprüngen jeweils zwei seitlich zu den Vorsprüngen angeordnete Stege erstrecken.

Die mit den vorstehend beschriebenen zweiten Bajonettverschlussmitteln des Spenders zusammenwirkenden ersten Bajonettverschlussmittel der Kappe können wie folgt ausgebildet sein.

Der innere Randbereich der Öffnung der Kappe weist bevorzugt einen radial nach innen weisenden Bereich auf, der sich in Umfangsrichtung der Öffnung über einen Winkel kleiner als 180° erstreckt, wobei der Durchmesser der Öffnung in diesem Bereich verengt ist. Der genannte Bereich wirkt als Bajonettverschlussmittel mit den Bajonettverschlussmitteln des Spenders derart zusammen, dass diese in der zweiten Position des Spenders, aus der heraus die Kippbewegung des Spenders erfolgen kann, den genannten radial nach innen weisenden Bereich des Öffnungsrandes untergreifen.

In einer bevorzugten Weiterbildung umfasst der genannte Bereich zwei diametral gegenüberliegende, radial nach innen weisende Vorsprünge im inneren Randbereich der Öffnung. Die Vorsprünge können im Wesentlichen spiegelsymmetrisch zu der Ebene angeordnet sein, in der die Kippbewegung des in die Öffnung eingeführten und auf die Ventildüse aufgesetzten Spenders erfolgen kann.

Die Vorsprünge erstrecken sich jeweils in Umfangsrichtung der Öffnung vorzugsweise über einen Winkelbereich zwischen 30° und 150°. Besonders zweckmäßig ist ein Winkelbereich zwischen 90° und 130°.

In einer bevorzugten Weiterbildung weist der Rand der Öffnung in seinem stromabwärts liegenden Endbereich eine stromabwärts gerichtete konische Verengung auf, wobei an der stromabwärts weisenden Stirnseite der Kappe eine sich über die Öffnung erstreckende Vertiefung vorgesehen ist, so dass der Durchmesser der Öffnung im Bereich der Vertiefung größer ist als der Durchmesser der Öffnung außerhalb der Vertiefung.

Die Vertiefung kann im Wesentlichen spiegelsymmetrisch zu der axial zur Öffnung und senkrecht zu der Ebene, in der die Kippbewegung des Spenders erfolgt, verlaufenden Ebene angeordnet sein.

Die Vertiefung kann auch im Wesentlichen spiegelsymmetrisch zu der Ebene, in der die Kippbewegung des Spenders erfolgt, ausgebildet sein.

Bevorzugt erstreckt sich die Vertiefung in radialer Richtung über die genannte Stirnseite der Kappe hinweg.

Die in Umfangsrichtung der Öffnung weisenden Ränder der Vertiefung verlaufen bevorzugt in im Wesentlichen paralleler Richtung.

In einer vorteilhaften Ausführung ist der die konische Verengung aufweisende Bereich des Randes der Öffnung an seinem stromaufwärts liegenden Ende mit einer sich umfänglich erstreckenden Hinterschneidung versehen. Die Hinterschneidung dient dazu, dass, wie oben beschrieben, ein am Befestigungsbereich des Spenders angeordneter Vorsprung bei Befestigung des Spenders auf der Ventildüse und Kippbewegung des Spenders, wie oben beschrieben, in die Hinterschneidung eingreifen kann und somit zusätzlich zu der vorstehend beschriebenen bajonettartigen Verbindung zwischen Spender und Kappe eine zusätzliche Sicherung gegen ein Entfernen des Spenders aus der Öffnung der Kappe in der Kippstellung des Spenders gewährleistet.

Zwei Ausführungsbeispiele der Erfindung werden im Folgenden anhand der Zeichnung näher beschrieben. In der Zeichnung zeigen:
- Fig. 1: einen Längsschnitt durch eine Schaumdose mit Kippventil, einer auf der Schaumdose im Bereich des Kippventils befestigten Kappe und einem auf der Ventildüse des Kippventils befestigten Spenders, wobei der Spender sich in einer Stellung in axialer Richtung der Kappe und des Behälters befindet, in der das Kippventil nicht betätigt ist,
- Fig. 2: einen Längsschnitt analog zu Fig. 1, wobei der Spender sich in seiner Kippstellung bezüglich der Kappe und des Behälters befindet, in der das Kippventil betätigt ist,
- Fig. 3: eine Draufsicht auf eine Schaumdose mit einer zweiten Ausführung der Erfindung, wobei der Spender sich in einer ersten Position (Montageposition) in Bezug auf die Kappe befindet, in der er ungehindert mit seinem Befestigungsbereich durch die Öffnung in der Kappe geführt und auf die Ventildüse und das Dichtteil der Schaumdose aufgesetzt ist,
- Fig. 4: einen Längsschnitt längs der Linie IV-IV in Figur 3,
- Fig. 5: eine Draufsicht auf die Schaumdose gemäß dem zweiten Ausführungsbeispiel der Erfindung, die sich von Figur 3 lediglich durch die Schnittmarkierungen VI-VI und VII-VII unterscheidet, wobei die Schnitte jeweils radial außen in der Öffnung der Kappe um den Spender verlaufen,
- Fig. 6: einen Längsschnitt entlang der Linie VI-VI in Figur 5, wobei der Schnitt radial außen in der Öffnung der Kappe um den Spender verläuft,
- Fig. 7: einen Längsschnitt entlang der Linie VII-VII in Figur 5, wobei der Schnitt radial außen in der Öffnung der Kappe um den Spender verläuft,
- Fig. 8: eine Draufsicht auf die Schaumdose gemäß dem zweiten Ausführungsbeispiel der Erfindung, wobei der Spender um 90° gegenüber der in den Figuren 3 und 5 dargestellten Position (Montageposition) in eine Position (Betätigungsposition) gedreht ist, in der die Bajonettverschlussmittel des Spenders und der Kappe zusammenwirken,
- Fig. 9: einen Längsschnitt entlang der Linie IX-IX in Figur 8,
- Fig. 10: einen Längsschnitt entlang der Linie X-X in Figur 8,
- Fig. 11: eine Draufsicht auf die Schaumdose gemäß dem zweiten Ausführungsbeispiel der Erfindung, wobei der Spender aus der in den Figuren 8 bis 10 dargestellten Betätigungsposition in seine Kippstellung gegenüber der Kappe verschwenkt ist, und
- Fig. 12: einen Längsschnitt entlang der Linie XII-XII in Figur 11.

In den Figuren 1 und 2 bezeichnet 1 einen Behälter, in den ein mit Druck beaufschlagtes oder beaufschlagbares Medium vorhanden sein kann.

Der Behälter 1 weist ein Kippventil 2 auf, dass ein mit dem Behälter 1 verbundenes Dichtteil 3 und eine mit dem Dichtteil 3 zusammenwirkende Ventildüse 4 umfasst. Das Dichtteil 3 ist am Behälter 1 mittels eines Klemmrings 5 befestigt, der mit einem Wulstrand 6 des Behälters unter Einfügung eines Dichtrings 7 zusammenwirkt.

Die Ventildüse 4 weist an ihrem stromaufwärtigen Ende einen sich radial erstreckenden Flansch 8 auf, der mit einer Vorspannung gegen die stromaufwärtige Stirnseite des Dichtteils 3 anliegt. In der Wand der Ventildüse 4 sind mehrere Öffnungen 9 vorgesehen, durch die beim Öffnen des Kippventils 2 das mit Druck beaufschlagte Medium aus dem Behälter 1 in die Ventildüse 4 einströmen kann.

Figur 2 zeigt das Kippventil 2 in seiner Kippstellung, wie im Folgenden noch näher beschrieben wird. In der in Figur 2 nach links weisenden Kippstellung ist der Flansch 8 der Ventildüse 4 im linken Bereich von dem Dichtteil 3 abgehoben, so dass durch diesen Bereich das im Behälter unter Druck stehende Medium zu den Öffnungen 9 gelangen und durch diese in die Ventildüse 4 einströmen kann.

Wie weiterhin aus den Figuren 1 und 2 hervorgeht, weist die Ventildüse 4, dem Flansch 8 gegenüberliegend, einen konischen Ringflansch 10 auf, der unter einer Vorspannung an der stromabwärtigen Stirnseite des Dichtteils 3 anliegt, so dass das elastische Dichtteil 3 zwischen dem Flansch 8 und dem konischen Ringflansch 10 eingespannt ist.

Mit 11 ist ein Spender bezeichnet, der an seinem stromaufwärtigen Ende einen Befestigungsbereich 12 aufweist, mit dem er auf dem stromabwärtigen Ende der Ventildüse 4 des Kippventils 2 befestigt ist. Der Spender 11 ist mit einem inneren Kanal 13 versehen, der stromaufwärtig in einen rohrförmigen Bereich 14 mündet. Der Außendurchmesser des rohrförmigen Bereichs 14 nimmt zum stromaufwärtigen Ende ab, so dass er in den stromabwärtigen rohrförmigen Endbereich der Ventildüse 4 einführbar und darin mit Presssitz befestigbar ist.

Weiterhin ist der Befestigungsbereich 12 des Spenders 11 mit einem sich zu seinem stromaufwärtigen Ende erweiternden konischen Bereich 15 versehen. Zwischen dem konischen Bereich 15 und dem rohrförmigen Bereich 14 des Befestigungsbereichs 12 des Spenders 11 ist eine zu ihrem stromaufwärtigen Ende hin offene Ringnut 16 vorgesehen, in der der stromabwärtig vorstehende, rohrförmige Endbereich der Ventildüse 4 im Presssitz angeordnet ist.

Mit 17 ist eine Kappe bezeichnet, die auf dem Wulstrand 6 des Behälters 1 befestigt ist. Die Kappe 17 weist an ihrem äußeren Umfang ein Außengewinde 18 auf, auf das eine handelsübliche Spritzpistole mit einem im Bereich ihres stromaufwärtigen Endes angeordneten Innengewinde aufschraubbar ist. Die Kappe ist mit einer zentralen Öffnung 19 versehen, deren Rand um die Ventildüse 4 des Kippventils 2 herum angeordnet ist.

Um dem Spender 11 auf einen mit einer Kappe 17 versehenen Behälter 1 auf die Ventildüse 4 aufstecken und wieder entfernen zu können, ist der Durchmesser der hier kreisrunden Öffnung 19 der Kappe etwa gleich oder größer als der maximale Außendurchmesser des Befestigungsbereichs 12 des Spenders 11 bemessen. Der Spender 11 kann in seiner axial zur Öffnung 19 und zum Behälter 1 ausgerichteten Position, wie in Figur 1 gezeigt, ohne Hinderung durch die Kappe 17 mit seinem Befestigungsbereich 12 durch die Öffnung 19 auf der Ventildüse 4 befestigt und von dieser wieder in axialer Richtung entfernt werden.

Um zusätzlich zu dem Presssitz des Spenders 11 auf der Ventildüse 4 einen optimalen Halt des Spenders auf der Ventildüse in der Kippstellung des Spenders zu gewährleisten, in der das Kippventil betätigt und das zu sprühende oder spritzende Medium durch die Ventildüse in den inneren Kanal 13 des Spenders unter Druck eintritt, weisen der äußere Bereich des Befestigungsbereichs 12 des Spenders und der innere Bereich der Öffnung 19 der Kappe 17 formschlüssig zusammenwirkende Bereiche auf, die in der Kippstellung des Spenders 11 einen Formschluss gegen ein Entfernen des Spenders in axialer Richtung und Lösen des Befestigungsbereichs des Spenders von der Ventildüse bilden. Dazu ist der konische Bereich 15 des Befestigungsbereichs 12 an seiner radialen Außenseite mit einem umlaufenden Vorsprung in Form eines ringförmigen Flansches 20 versehen, der in der Kippstellung des Spenders, wie in Figur 2 gezeigt ist, in eine Hinterschneidung an der Innenseite der Öffnung 19 der Kappe 17 eingreift. Die Hinterschneidung ist im betrachteten Ausführungsbeispiel durch eine zylinderförmige Erweiterung der Öffnung 19 ausgebildet. Die Öffnung 19 umfasst somit einen an ihrem stromabwärtigen Ende angeordneten zylinderförmigen Bereich, der über einen schulterförmigen Bereich 22 in den erweiterten zylinderförmigen Bereich 21 übergeht.

Der schulterförmige Bereich 22 ist so geformt, dass bei der Kippbewegung des Spenders 11 aus der in Figur 1 gezeigten axialen Ausrichtung gegenüber der Kappe 17 und dem Behälter 1 in die in Figur 2 gezeigte Kippstellung der Flansch 20 mit einem nur sehr geringen Spiel unter die Hinterschneidung, d.h. in den schulterförmigen Bereich 22, greift. Der schulterförmige Bereich 22 ist somit im Längsschnitt der Kappe 17 konvex ausgebildet, insbesondere annähernd kreisbogenförmig bezogen auf das Zentrum der Kippbewegung des Spenders 11 mit dem Kippventil 2.

Wie aus den Fig. 1 und 2 hervorgeht, weist der Spender 11 im stromabwärtigen Anschluss an den inneren Kanal 13 ein rohrförmiges Verbindungsteil 23 für einen in der Zeichnung nicht dargestellten Schlauch oder ein Rohr dar, wodurch das zu sprühende oder zu spritzende Medium zu dessen Anwendungsbereich geführt werden kann.

Weiterhin ist an dem Spender 11 ein T-förmiger Betätigungsarm 24 vorgesehen, über den manuell die Kippbewegung des Spenders 11 bewirkt werden kann.

Bei dem in den Figuren 3 bis 12 gezeigten Ausführungsbeispiel ist als zusätzlicher Halt des Spenders 11 zu der vorstehend beschriebenen und in den Figuren 1 und 2 dargestellten Maßnahme ein Bajonettverschluss zwischen dem Spender 11 und der Kappe 17 vorgesehen. Der Bajonettverschluss ist derart ausgebildet, dass der Spender 11 in seiner Montageposition in Bezug auf den Behälter 1 mit darauf befestigter Kappe 17 ungehindert durch die zentrale Öffnung 19 der Kappe 17 eingeführt und auf die Ventildüse 4 aufgesetzt werden kann. Durch nachfolgende Drehung des Spenders 11 um 90° aus der genannten Montageposition in die Betätigungsposition, in die er durch Herunterdrücken des Betätigungsarms 24 in seine Kippstellung gebracht werden kann, wirken die Bajonettverschlussmittel des Spenders 11 und der Kappe 17 zusammen, so dass der Spender gegen ein Entfernen in axialer Richtung der Kippstellung und lösen des Befestigungsbereichs 12 von der Ventildüse 4 zusätzlich gesichert ist.

Abgesehen von den am Spender 11 und der Kappe 17 ausgebildeten Bajonettverschlussmitteln sind der Spender 11 und die Kappe 17 grundsätzlich wie in dem oben beschriebenen und in den Figuren 1 und 2 dargestellten ersten Ausführungsbeispiel ausgebildet. Insbesondere weist der Befestigungsbereich 12 des Spenders 11 einen sich zu seinem stromaufwärtigen Ende hin erweiternden konischen Bereich 15 auf, der sich über den konischen Ringflansch 10 der Ventildüse erstreckt.

An den konischen Bereich 15 schließt sich bei dem hier betrachteten zweiten Ausführungsbeispiel an dessen stromaufwärts weisender Seite zusätzlich ein zylindermantelförmiger Bereich 25 an, der sich über einen stromabwärtsliegenden Endbereich des Dichtteils 3 der Schaumdose erstreckt, wie insbesondere aus den Figuren 6, 7 und 9 hervorgeht.

Im Übergangsbereich zwischen dem konischen Bereich 15 und dem zylindermantelförmigen Bereich 25 des Befestigungsbereichs 12 des Spenders 11 ist ein radial nach außen vorstehender ringförmiger Flansch 20 vorgesehen, der ebenfalls insbesondere den Figuren 6 und 7 entnommen werden kann. Auf der stromabwärts weisenden Seite des ringförmigen Flansches 20 sind radial verlaufende Stege 26 ausgebildet, deren radial außen liegenden Enden sich über den ringförmigen Flansch 20 hinaus als Vorsprünge 27 erstrecken und die die Bajonettverschlussmittel des Spenders 11 bilden, wie weiter unten näher erläutert wird.

Die beiden Stege 26 mit den Vorsprüngen 27 sind auf dem ringförmigen Flansch 20 diametral in Bezug auf die Achse des ringförmigen Flansches 20 angeordnet, und zwar in einem umfänglichen Winkel von 90° zu dem am Spender 11 angeordneten Betätigungsarm 24. Wie weiterhin aus Figur 6 hervorgeht, sind die radial nach innen weisenden Enden der Stege 26 mit dem konischen Bereich 15 des Befestigungsbereichs 12 des Spenders 11 verbunden.

Die Vorsprünge 27 der Stege 26 wirken als Bajonettverschlussmittel des Spenders 11 wie folgt mit Bajonettverschlussmitteln der Kappe 17 zusammen.

Wie insbesondere aus den Figuren 7 und 9 hervorgeht, weist der Rand der zentralen Öffnung 19 der Kappe 17 an seinem stromabwärts liegenden Endbereich eine stromabwärts gerichtete konische Verengung 28 auf. An der stromabwärts weisenden Stirnseite 29 der Kappe 17 ist eine sich über die zentrale Öffnung 19 erstreckende Vertiefung 30 ausgebildet, die bewirkt, dass der Durchmesser der Öffnung 19 im Bereich der Vertiefung 30 größer ist als der Durchmesser der Öffnung 19 außerhalb der Vertiefung 30. Die Vertiefung ist zum Beispiel den Figuren 5 und 6 zu entnehmen. Die Erweiterung des Durchmessers der Öffnung 19 der Kappe 17 ergibt sich ferner zum Beispiel durch Vergleich der Figuren 6 und 7.

Der Außendurchmesser des Befestigungsteils 12 des Spenders 11 im Bereich der Vorsprünge 27 der Stege 26 ist mit einem geringen Spiel kleiner als der kleinste Durchmesser der zentralen Öffnung 19 der Kappe 17 im Bereich der Vertiefung 30. Im Bereich außerhalb der Vertiefung 30 ist der kleinste Durchmesser der Öffnung 19 kleiner als der Außendurchmesser des Befestigungsteils 12 des Spenders 11 im Bereich der Vorsprünge 27. Folglich ist der maximale Außendurchmesser des Befestigungsteiles 12 des Spenders 11 etwa gleich oder kleiner als der maximale Durchmesser der zentralen Öffnung 19 der Kappe 17.

In der in den Figuren 3 bis 7 dargestellten Montageposition des Spenders 11 ist dieser mit seinem Befestigungsbereich 12 so in die zentrale Öffnung 19 der Kappe 17 eingeführt und auf die Ventildüse 4 aufgesetzt, dass die Vorsprünge 27 der Stege 26 zu dem die Vertiefung 30 aufweisenden Randbereich der Öffnung 19 gerichtet sind. In dieser Position kann also der Spender mit seinem Befestigungsbereich ungehindert durch die Öffnung 19 hindurchgeführt und auf die Ventildüse 4 aufgesetzt werden.

Nach Drehung des Spenders um die Längsachse der Ventildüse 4 aus der zuvor beschriebenen und in den Figuren 3 bis 7 gezeigten Montageposition in die in den Figuren 8 bis 10 gezeigte Betätigungsposition greifen die Vorsprünge 27 der Stege 26 des Befestigungsbereichs 12 unter die Randbereiche der Öffnung 19 mit kleinerem Innendurchmesser, wodurch der Befestigungsbereich 12 des Spenders 11 an einem Lösen von der Ventildüse 4 und gleichzeitigem Entfernen aus der Öffnung 19 gehindert wird. Der dadurch bewirkte Halt des Spenders 11 lässt sich insbesondere der Figur 9 entnehmen.

Wie aus den Figuren 10 und 12 hervorgeht, behindert der vorstehend beschriebene Bajonettverschluss die Kippbewegung des Spenders 11 aus der Montageposition (siehe Figur 10) in die Kippstellung (siehe Figur 12) nicht. Auch während der Kippbewegung und in der Kippstellung des Spenders 11 bleibt der Bajonettverschluss erhalten, indem die Vorsprünge 27 der Stege 26 des Befestigungsbereichs 12 des Spenders 11 unter die Randbereiche der zentralen Öffnung 19 mit kleinerem Innendurchmesser greifen.

Wie weiterhin aus den Figuren 6 und 7 hervorgeht, sind an der stromaufwärts liegenden Seite der Vorsprünge 27 der Stege 26 des Befestigungsbereichs 12 des Spenders 11 jeweils zwei Stege 31 angeordnet, die sich stromaufwärts von den Vorsprüngen 27 erstrecken und deren radial außenliegenden Seiten in stromaufwärtiger Richtung radial einwärts geneigt sind. Die Stege 31 dienen als Einführhilfen beim Einführen des Befestigungsbereichs 12 des Spenders 11 in die Öffnung 19 der Kappe 17.

Wie aus den Figuren 6 und 7 ebenfalls hervorgeht, sind die Stege 31 an der radialen Außenseite von plattenförmigen Teilen 32 angeordnet, die an der stromaufwärts weisenden Seite des ringförmigen Flansches 20 des Befestigungsbereichs 12 angeformt sind.

Zwischen dem ringförmigen Flansch 20 und dem zylindermantelförmigen Bereich 25 des Befestigungsbereichs 12 des Spenders 11 sind ferner in einem Winkel von 90° zu den Vorsprüngen 27 an den Stegen 26 stromaufwärts verlaufende Rippen 33 angeordnet, die ebenfalls als Einführhilfen beim Einführen des Befestigungsbereichs 12 im Bereich des kleineren Durchmessers der Öffnung 19 außerhalb der Vertiefung 30 dienen, da ihre radial außen liegenden Kanten in stromaufwärtiger Richtung radial nach innen geneigt verlaufen. Die Rippen 33 dienen darüber hinaus zur Verstärkung des Sitzes des ringförmigen Flansches 12 am Befestigungsbereich 12 des Spenders 11.

Wie die Draufsichten gemäß den Figuren 3, 5, 8 und 11 zeigen, ist die Vertiefung 30 im Wesentlichen spiegelsymmetrisch zu der axial zur Öffnung 19 und senkrecht zu der Ebene, in der die Kippbewegung des Spenders 11 erfolgt, verlaufenden Ebene. Darüber hinaus ist die Vertiefung 30 auch im Wesentlichen spiegelsymmetrisch zu der Ebene, in der die Kippbewegung des Spenders 11 erfolgt, ausgebildet. Die Vertiefung 30 erstreckt sich in radialer Richtung über die stromabwärts weisende Stirnseite 29 der Kappe 17 hinweg. Die in Umfangsrichtung der Öffnung 19 weisenden Ränder der Vertiefung 30 verlaufen im Wesentlichen in paralleler Richtung.

Wie zum Beispiel aus den Schnittdarstellungen der Figuren 7 und 10 hervorgeht, ist der die konische Verengung 28 aufweisende Bereich des Randes der Öffnung 19 der Kappe 17 an seinem stromaufwärts liegenden Ende mit einer sich umfänglich erstreckenden Hinterschneidung 34 versehen. Die Hinterschneidung 34 dient dazu, dass, wie in Figur 12 gezeigt, der radial außen liegende Randbereich des ringförmigen Flansches 20 des Befestigungsbereichs 12 in der Kippstellung des Spenders 11 unter den die konische Verengung 28 aufweisenden Randbereich der Öffnung 19 greift und somit mit dem inneren Bereich der Öffnung 19 formschlüssig gegen ein Entfernen des Spenders 11 in axialer Richtung der Kippstellung zusammenwirkt.

### Bezugzeichenliste

- 1: Behälter
- 2: Kippventil
- 3: Dichtteil
- 4: Ventildüse
- 5: Klemmring
- 6: Wulstrand
- 7: Dichtring
- 8: Flansch
- 9: Öffnung
- 10: Ringflansch
- 11: Spender
- 12: Befestigungsbereich
- 13: Kanal
- 14: rohrförmiger Bereich
- 15: konischer Bereich
- 16: Ringnut
- 17: Kappe
- 18: Außengewinde
- 19: Öffnung
- 20: Flansch
- 21: zylinderförmiger Bereich
- 22: schulterförmiger Bereich
- 23: Verbindungsteil
- 24: Betätigungsarm
- 25: zylindermantelförmiger Bereich
- 26: Steg
- 27: Vorsprung
- 28: konische Verengung
- 29: Stirnseite
- 30: Vertiefung
- 31: Steg
- 32: plattenförmiges Teil
- 33: Rippe
- 34: Hinterschneidung

## Patentansprüche

1. System bestehend aus einer Kappe (17) zur Befestigung auf einem Behälter (1), in dem sich ein mit Druck beaufschlagtes oder beaufschlagbares Medium befindet, wobei der Behälter (1) ein Kippventil (2) aufweist, das ein mit dem Behälter (1) verbindbares Dichtteil (3) und eine mit dem Dichtteil (3) zusammenwirkende Ventildüse (4) umfasst, und die Kappe (17) auf dem Behälter (1) im Bereich des Kippventils (2) befestigbar ist, und aus einem Spender (11), der mit einem Befestigungsbereich (12) durch eine zentrale Öffnung (19) der Kappe (17) auf der Ventildüse (4) befestigbar ist, so dass durch eine Kippbewegung des Spenders (11) das Kippventil (2) betätigbar ist, wobei der innere Bereich der Öffnung (19) der Kappe (17) und der äußere Bereich des Befestigungsbereichs (12) des Spenders (11) formschlüssig zusammenwirkende Bereiche aufweisen, die in der Kippstellung des Spenders (11) relativ zum Behälter (1) einen Formschluss gegen ein Entfernen des Spenders (11) in axialer Richtung der Kippstellung und Lösen des Befestigungsbereichs (12) des Spenders (11) von der Ventildüse (4) des Kippventils (2) bilden, **dadurch gekennzeichnet, dass** der Rand der Öffnung (19) der Kappe (17) und der Befestigungsbereich (12) des Spenders (11) so ausgebildet sind, dass der Spender (11) in axialer Ausrichtung zur Öffnung (19) und zum Behälter (1), in der das Kippventil (2) nicht betätigt ist, mit seinem Befestigungsbereich (12) durch die Öffnung (19) führbar und auf der Ventildüse (4) befestigbar ist und von der Ventildüse (4) durch die Öffnung (19) entfernbar ist.

2. System nach Anspruch 1, **dadurch gekennzeichnet, dass** die Innenseite der Öffnung (19) der Kappe (17) in Richtung der Kippbewegung des Spenders (11) eine radiale Hinterschneidung aufweist und der Spender (11) in seinem Befestigungsbereich (12) mit einem Vorsprung versehen ist, der bei Befestigung des Spenders (11) auf der Ventildüse (4) und Betätigung des Kippventils (2) durch die Kippbewegung des Spenders (11) in die Hinterschneidung eingreift.

3. System nach Anspruch 2, **dadurch gekennzeichnet, dass** bei Befestigung der Kappe (17) auf dem Behälter (1) und Befestigung des Spenders (11) auf der Ventildüse (4) und bei der Kippbewegung des Spenders (11) zur Betätigung des Kippventils (2) der Vorsprung am Befestigungsbereich (12) des Spenders (11) gleitend unter die Hinterschneidung des inneren Bereichs der Öffnung (19) der Kappe (17) führbar ist.

4. System nach einem der Ansprüche 1 -3, d a - **durch gekennzeichnet, dass** der Befestigungsbereich (12) des Spenders (11) einen stromaufwärtig vorstehenden rohrförmigen Bereich (14) aufweist, der mit Presssitz in einem stromabwärtig vorstehenden rohrförmigen Bereich der Ventildüse (4) des Kippventils (2) befestigbar ist.

5. System nach Anspruch 4, **dadurch gekennzeichnet, dass** der rohrförmige Bereich (14) des Spenders (11) so ausgebildet ist, dass sein Außendurchmesser zum stromaufwärtigen Ende hin abnimmt.

6. System nach Anspruch 4 oder 5, **dadurch gekennzeichnet, dass** der rohrförmige Bereich (14) des Befestigungsbereichs (12) des Spenders (11) so ausgebildet ist, dass bei Befestigung des Spenders (11) durch Presssitz auf der Ventildüse (4) der Spender (11) in seiner Kippstellung auch ohne Verwendung der Kappe (17) nicht von der Ventildüse (4) lösbar ist.

7. System nach einem der Ansprüche 1 - 6, **dadurch gekennzeichnet, dass** der Befestigungsbereich (12) des Spenders (11) einen sich zu seinem stromaufwärtigen Ende hin erweiternden konischen Bereich (15) aufweist, an dessen Ende der mit der Kappe (17) zur Bildung des Formschlusses zusammenwirkende Bereich angeordnet ist.

8. System nach Anspruch 7 und einem der Ansprüche 4 - 6, **dadurch gekennzeichnet, dass** der Befestigungsbereich (12) des Spenders (11) eine zu ihrem stromaufwärtigen Ende hin offene Ringnut (16) aufweist, die zwischen dem konischen Bereich und dem rohrförmigen Bereich (14) angeordnet und so ausgebildet ist, dass in sie ein stromabwärtig vorstehender, rohrförmiger Endbereich der Ventildüse (4) eines standardmäßigen Kippventils (2) mit Presssitz einsteckbar ist.

9. Spender (11) für einen Behälter (1), in dem sich ein mit Druck beaufschlagtes oder beaufschlagbares Medium befindet, wobei der Behälter (1) ein Kippventil (2) aufweist, das ein mit dem Behälter (1) verbindbares Dichtteil (3) und eine mit dem Dichtteil (3) zusammenwirkende Ventildüse (4) umfasst, wobei der Spender (11) mit einem Befestigungsbereich (12) auf der Ventildüse (4) befestigbar ist, so dass durch eine Kippbewegung des Spenders (11) das Kippventil (2) betätigbar ist, und wobei auf den Behälter (1) eine Kappe (17) im Bereich des Kippventils (2) befestigbar ist, die eine zentrale Öffnung (19) aufweist, durch die der Spender (11) mit seinem Befestigungsbereich (12) auf der Ventildüse (4) befestigbar ist, wobei der äußere Bereich des Befestigungsbereichs (12) des Spenders (11) Formschlussmittel aufweist, mit denen in der Kippstellung des Spenders (11) relativ zum Behälter (1) ein Formschluss mit der Kappe (17) gegen ein Entfernen des Spenders (11) in axialer Richtung der Kippstellung und Lösen des Befestigungsbereichs (12) des Spenders (11) von der Ventildüse (4) des Kippventils (2) herstellbar ist, wobei der Befestigungsbereich (12) Bajonettverschlussmittel aufweist, mit denen er in einer ersten Positionierung relativ zur Kappe (17) durch deren Öffnung (19) ungehindert hindurchführbar und auf die Ventildüse (4) aufsetzbar ist und durch Drehung des Spenders 11 um seine Längsachse relativ zur Kappe (17) in eine zweite Position, aus der heraus die Kippbewegung (11) in seine Kippstellung erfolgen kann, den Rand der Öffnung (19) untergreift, der Befestigungsbereich (12) zumindest einen radialen Vorsprung (27) als Bajonettverschlussmittel aufweist, mit dem der Rand der Öffnung (19) der Kappe (17) in der zweiten Position des Spenders (11) untergreifbar ist und zwei diametral gegenüberliegende Vorsprünge (27) als Bajonettverschlussmittel an einem ringförmigen Flansch (20) des Befestigungsbereichs (12) angeordnet sind, **dadurch gekennzeichnet, dass** der Befestigungsbereich (12) einen sich in stromaufwärtiger Richtung erweiternden konischen Bereich (15) aufweist, an dessen Ende außenseitig der ringförmige Flansch (20) ausgebildet ist.

10. Kappe (17) zur Befestigung auf einem Behälter (1), in dem sich ein mit Druck beaufschlagtes oder beaufschlagbares Medium befindet, wobei der Behälter (1) ein Kippventil (2) aufweist, das ein mit dem Behälter (1) verbindbares Dichtteil (3) und eine mit dem Dichtteil (3) zusammenwirkende Ventildüse (4) umfasst, die Kappe (17) auf dem Behälter (1) im Bereich des Kippventils (2) befestigbar ist, ein Spender (11) mit einem Befestigungsbereich (12) durch eine zentrale Öffnung (19) der Kappe (17) auf der Ventildüse (4) befestigbar ist, so dass durch eine Kippbewegung des Spenders (11) das Kippventil (4) betätigbar ist, wobei der innere Bereich der Öffnung (19) der Kappe Formschlussmittel aufweist, mit denen in der Kippstellung des Spenders (11) relativ zum Behälter (1) mit dem Befestigungsbereich (12) des Spenders (11) ein Formschluss gegen Entfernen des Spenders (11) in axialer Richtung der Kippstellung und Lösen des Befestigungsbereichs (12) des Spenders (11) von der Ventildüse (4) herstellbar ist, und wobei der innere Randbereich der Öffnung (19) einen radial nach innen weisenden Bereich aufweist, der sich in Umfangsrichtung der Öffnung (19) über einen Winkel kleiner als 180° erstreckt, wobei der Durchmesser der Öffnung (19) in diesem Bereich verengt ist und wobei der radial nach innen weisende Bereich zwei diametral gegenüberliegende, radial nach innen weisende Vorsprünge im inneren Randbereich der Öffnung (19) umfasst, **dadurch gekennzeichnet, dass** die Vorsprünge im Wesentlichen spiegelsymmetrisch zu der Ebene angeordnet sind, in der die Kippbewegung eines in die Öffnung (19) eingeführten und auf die Ventildüse (4) aufgesetzten Spenders (11) erfolgen kann .

11. Kappe nach Anspruch 10, **dadurch gekennzeichnet, dass** das Formschlussmittel im inneren Bereich der Öffnung (19) der Kappe (17) als eine radiale Hinterschneidung ausgebildet ist, in die bei Befestigung des Spenders (11) auf der Ventildüse (4) und Betätigung der Ventildüse (4) durch die Kippbewegung des Spenders (11) ein am Befestigungsbereich (12) des Spenders angeordneter Vorsprung eingreifbar ist.

12. Kappe nach Anspruch 10 oder 11, **dadurch gekennzeichnet, dass** der innere Bereich der Öffnung (19) mit dem Formschlussmittel rotationssymmetrisch bezüglich der Längsachse der Öffnung (19) der Kappe (17) ausgebildet ist.

13. Kappe nach einem der Ansprüche 10 bis 12, **dadurch gekennzeichnet, dass** die Vorsprünge sich jeweils in Umfangsrichtung der Öffnung (19) über einen Winkelbereich zwischen 30° und 150° erstrecken.

14. System bestehend aus einem Behälter (1), in dem sich ein mit Druck beaufschlagtes oder beaufschlagbares Medium befindet, mit einem Kippventil (2), das ein mit dem Behälter (1) verbindbares Dichtteil (3) und eine mit dem Dichtteil (3) zusammenwirkende Ventildüse (4) umfasst, und mit einer Kappe (17) und einem Spender (11) nach einem der Ansprüche 1- 8.

## Claims

1. System consisting of a cap (17) for fastening on a container (1) that contains a pressurised or pressurisable medium, where the container (1) displays a tilting valve (2) comprising a sealing part (3) that can be connected to the container (1) and a valve nozzle (4) interacting with the sealing part (3), and the cap (17) can be fastened on the container (1) in the area of the tilting valve (2), and of a dispenser (11) having a fastening area (12) by means of which it can be fastened on the valve nozzle (4) through a central opening (19) of the cap (17), such that the tilting valve (2) can be actuated by tilting movement of the dispenser (11), where the inner area of the opening (19) of the cap (17) and the outer area of the fastening area (12) of the dispenser (11) display positively interacting areas that, in tilted position of the dispenser (11) relative to the container (1), create a positive fit opposing removal of the dispenser (11) in the axial direction of the tilted position and detachment of the fastening area (12) of the dispenser (11) from the valve nozzle (4) of the tilting valve (2), **characterised in that** the edge of the opening (19) of the cap (17) and the fastening area (12) of the dispenser (11) are designed in such a way that the dispenser (11) can be passed through the opening (19) in the axial direction relative to the opening (19) and the container (1), in which the tilting valve (2) is not actuated, by means of its fastening area (12) and fastened on the valve nozzle (4), and can be removed from the valve nozzle (4) through the opening (19).

2. System according to Claim 1, **characterised in that** the inner side of the opening (19) of the cap (17) displays a radial undercut in the direction of the tilting movement of the dispenser (11), and the dispenser (11) is provided with a projection in its fastening area (12) that engages the undercut during fastening of the dispenser (11) on the valve nozzle (4) and actuation of the tilting valve (2) by tilting movement of the dispenser (11).

3. System according to Claim 2, **characterised in that** the projection on the fastening area (12) of the dispenser (11) can be guided under the undercut of the inner area of the opening (19) of the cap (17) in sliding fashion when the cap (17) is fastened on the container (1) and the dispenser (11) is fastened on the valve nozzle (4), and during tilting movement of the dispenser (11) for actuating the tilting valve (2).

4. System according to one of Claims 1-3, **characterised in that** the fastening area (12) of the dispenser (11) displays a tubular area (14), projecting upstream, that can be fastened by means of an interference fit in a tubular end area, projecting downstream, of the valve nozzle (4) of the tilting valve (2).

5. System according to Claim 4, **characterised in that** the tubular area (14) of the dispenser (11) is designed in such a way that its outside diameter decreases towards the upstream end.

6. System according to Claim 4 or 5, **characterised in that** the tubular area (14) of the fastening area (12) of the dispenser (11) is designed in such a way that, when the dispenser (11) is fastened on the valve nozzle (4) by means of an interference fit, the dispenser (11) cannot be detached from the valve nozzle (4) in its tilted position, even when not using the cap (17).

7. System according to one of Claims 1-6, **characterised in that** the fastening area (12) of the dispenser (11) displays a conical area (15), widening towards its upstream end, on the end of which is located the area interacting with the cap (17) to create the positive fit.

8. System according to Claim 7 and one of Claims 4-6, **characterised in that** the fastening area (12) of the dispenser (11) displays an annular groove (16), open towards its upstream end, that is located between the conical area and the tubular area (14) and designed in such a way that a tubular end area, projecting downstream, of the valve nozzle (4) of a standard tilting valve (2) can be inserted into it with an interference fit.

9. Dispenser (11) for a container (1) in which a pressurised or pressurisable medium is located, where the container (1) displays a tilting valve (2) comprising a sealing part (3) that can be connected to the container (1) and a valve nozzle (4) interacting with the sealing part (3), where the dispenser (11) can be fastened on the valve nozzle (4) by means of a fastening area (12), such that the tilting valve (2) can be actuated by tilting movement of the dispenser (11), and where a cap (17) can be fastened on the container (1) in the area of the tilting valve (2), said cap (17) displaying a central opening (19), through which the dispenser (11) can be fastened on the valve nozzle (4) by means of its fastening area (12), where the outer area of the fastening area (12) of the dispenser (11) displays means for creating a positive fit, by means of which, in the tilted position of the dispenser (11) relative to the container (1) and together with the cap (17), a positive fit can be created that opposes removal of the dispenser (11) in the axial direction of the tilted position and detachment of the fastening area (12) of the dispenser (11) from the valve nozzle (4) of the tilting valve (2), where the fastening area (12) displays bayonet-type locking means, with which it can be passed unimpeded through the opening (19) of the cap (17) and placed on the valve nozzle (4) in a first position relative to the cap (17), and reaches under the edge of the opening (19) by the dispenser (11) being rotated about its longitudinal axis relative to the cap (17), into a second position in which tilting movement of the dispenser (11) into its tilted position can be performed, the fastening area (12) displays at least one radial projection (27) as the bayonet-type locking means that can reach under the edge of the opening (19) of the cap (17) in the second position of the dispenser (11) and two diametrically opposite projections (27) are located on an annular flange (20) of the fastening area (12) as bayonet-type locking means, **characterised in that** the fastening area (12) displays a conical area (15), widening in the upstream direction, on the outside end of which the annular flange (20) provided.

10. Cap (17) for fastening on a container (1) in which a pressurised or pressurisable medium is located, where the container (1) displays a tilting valve (2) comprising a sealing part (3) that can be connected to the container (1) and a valve nozzle (4) interacting with the sealing part (3), the cap (17) can be fastened on the container (1) in the area of the tilting valve (2), and a dispenser (1) can be fastened on the valve nozzle (4) through a central opening (19) of the cap (17) by means of a fastening area (12), such that the tilting valve (2) can be actuated by tilting movement of the dispenser (11), where the inner area of the opening (19) of the cap (17) displays means for creating a positive fit, by means of which, in the tilted position of the dispenser (11) relative to the container (1) and together with the fastening area (12) of the dispenser (11), a positive fit can be created that opposes removal of the dispenser (11) in the axial direction of the tilted position and detachment of the fastening area (12) of the dispenser (11) from the valve nozzle (4) and where the inner edge area of the opening (19) displays a radially inward-facing area extending over an angle of less than 180° in the circumferential direction of the opening (19), where the diameter of the opening (19) is narrower in this area and where the radially inward-facing area encompasses two diametrically opposite, radially inward-facing projections in the inner edge area of the opening (19), **characterised in that** the projections are arranged in essentially mirror-symmetrical fashion relative to the plane in which tilting movement of a dispenser (11), inserted into the opening (19) and fitted onto the valve nozzle (4), can be performed.

11. Cap according to Claim 10, **characterised in that** the means for creating a positive fit in the inner area of the opening (19) of the cap (17) is designed as a radial undercut, in which a projection, located on the fastening area (12) of the dispenser (11), can be engaged during fastening of the dispenser (11) on the valve nozzle (4) and actuation of the valve nozzle (4) by tilting movement of the dispenser (11).

12. Cap according to Claim 10 or 11, **characterised in that** the inner area of the opening (19) with the means for creating a positive fit is designed to be rotationally symmetrical in relation to the longitudinal axis of the opening (19) of the cap (17).

13. Cap according to one of Claims 10-12, **characterised in that** the projections in each case extend over an angle of between 30° and 150° in the circumferential direction of the opening (19).

14. System consisting of a container (1), in which a pressurised or pressurisable medium is located, with a tilting valve (2) comprising a sealing part (3) connectable to the container (1) and a valve nozzle (4) interacting with the sealing part (3), and with a cap (17) and a dispenser (11) according to one of Claims 1-8.

## Revendications

1. Système constitué par un capuchon (17) destiné à être fixé sur un conteneur (1) dans lequel se trouve un milieu soumis à une pression ou susceptible d'être soumis à une pression, dans ce système ledit conteneur (1) comporte une soupape basculante (2) qui présente un élément d'étanchéité (3) connectable audit conteneur (1) et une buse de soupape (4) coopérant avec ledit élément d'étanchéité, ledit capuchon (17) étant fixable sur ledit conteneur (1) dans la zone de la soupape basculante (2), et par un distributeur (11) fixable sur la buse de soupape (4) par une partie de fixation (12) à travers d'une ouverture centrale (19) du capuchon (17) de sorte que la soupape basculante (2) peut être actionné par un mouvement de basculement du distributeur (11), la partie intérieure de l'ouverture (19) du capuchon (17) et la partie extérieure de la partie de fixation (12) du distributeur (11) présentant des parties coopérant par liaison de forme, lesdites parties en position basculée du distributeur (11) formant, par rapport au conteneur (1), une liaison de forme empêchant le distributeur d'être enlevé dans la direction axiale de la position basculée et la partie de fixation (12) du distributeur (11) d'être détachée de la buse de soupape (4) de la soupape basculante (2), **caractérisé en ce que** le bord de l'ouverture (19) du capuchon (17) et la partie de fixation (12) du distributeur (11) sont réalisés de telle sorte qu'en alignement axial par rapport à l'ouverture (19) et au conteneur (1), en lequel la soupape basculante (2) n'est pas actionnée, le distributeur (11) peut traverser ladite l'ouverture (19) avec sa partie de fixation (12) et peut être fixé sur la buse de soupape (4) et enlevé de la buse de soupape (4) à travers l'ouverture (19).

2. Système selon la revendication 1, **caractérisé en ce que** la face intérieure de l'ouverture (19) du capuchon (17) présente une contre-dépouille radiale en direction de mouvement de basculement du distributeur (11) et ledit distributeur (11), dans sa partie de fixation (12), est muni d'une saillie qui s'engage dans la contre-dépouille lors de la fixation du distributeur (11) sur la buse de soupape (4) et lors de l'actionnement de la soupape basculante (2), par le mouvement de basculement du distributeur (11).

3. Système selon la revendication 2, **caractérisé en ce que** lors de la fixation du capuchon (17) sur le conteneur (1) et lors de la fixation du distributeur (11) sur la buse de soupape (4) et lors du mouvement de basculement du distributeur (11), ladite saillie, pour actionner la soupape basculante (2), peut être guidée sous la contre-dépouille de la partie intérieure de l'ouverture (19) du capuchon (17) en coulissant sur la partie de fixation.

4. Système selon l'une des revendications 1 à 3, **caractérisé en ce que** la partie de fixation (12) du distributeur (11) comporte une partie tubulaire (14) saillant dans la direction amont et pouvant être fixée par engagement positif dans une partie tubulaire de la buse de soupape (4) de la soupape basculante (2) saillant dans la direction aval.

5. Système selon la revendication 4, **caractérisé en ce que** la partie tubulaire (14) du distributeur (11) est conçue de sorte que son diamètre extérieur diminue vers l'extrémité amont.

6. Système selon les revendications 4 ou 5, **caractérisé en ce que** la partie tubulaire (14) de la partie de fixation (12) du distributeur (11) est conçue de sorte que lors de la fixation du distributeur (11) par engagement positif sur la buse de soupape (4) ledit distributeur (11) dans sa position basculée ne peut être détaché de la buse de soupape (4) sans qu'il soit fait usage du capuchon (17).

7. Système selon l'une des revendications 1 à 6, **caractérisé en ce que** la partie de fixation (12) du distributeur (11) présente une partie conique (15) qui s'élargit vers son extrémité amont et à l'extrémité de laquelle est disposée la partie coopérant avec le capuchon (17), pour établir l'engagement positif.

8. Système selon la revendication 7 et selon l'une des revendications 4 à 6, **caractérisé en ce que** la partie de fixation (12) du distributeur (11) comporte une rainure annulaire (16) ouverte vers son extrémité amont qui est disposée entre la partie conique et la partie tubulaire (14) et est conçue de sorte que dans cette rainure annulaire peut être enfichée à serrage une extrémité tubulaire de la buse de soupape (4) d'une soupape basculante (2) standard.

9. Distributeur (11) pour un conteneur (1) dans lequel se trouve un milieu soumis à une pression ou susceptible d'être soumis à une pression, ledit conteneur (1) étant muni d'une soupape basculante (2) comportant un élément d'étanchéité (3) connectable audit conteneur (1) et une buse de soupape (4) coopérant avec ledit élément d'étanchéité (3), ledit distributeur (11) étant fixable sur la buse de soupape (4) par une partie de fixation (12) de sorte que par un mouvement de basculement du distributeur (11) ladite soupape basculante (2) peut être actionnée, et un capuchon (17) étant fixable sur ledit conteneur (1) dans la zone de ladite soupape basculante (2), ledit capuchon présentant une ouverture centrale (19) à travers de laquelle ledit distributeur (11) peut être fixé sur la buse de soupape (4) avec sa partie de fixation (12), la partie extérieure de la partie de fixation (12) du contributeur (11) comportant des moyens à engagement positif par lesquels peut être établi, en position basculée du distributeur (11) par rapport au conteneur (1), un engagement positif avec le capuchon (17) contre l'enlèvement du distributeur (11) en direction axiale de la position basculée et contre le détachement de la zone der fixation (12) du distributeur (11) de la buse de soupape (4) de la soupape basculante (2), ladite partie de fixation (12) comportant des moyens de fermeture à baïonnette au moyen desquels la partie de fixation (12), dans une première position par rapport au capuchon (17), peut librement traverser l'ouverture de ceux-ci et peut être placée sur la buse de soupape (4) et s'engager au-dessous du bord de l'ouverture (19) par rotation du distributeur (11) autour de son axe longitudinal par rapport au capuchon (17) vers une deuxième position à partir de laquelle le mouvement de basculement (11) vers sa position basculée peut avoir lieu, la zone de fixation (12) comportant au moins une saillie radiale (27) comme le moyen de fermeture à baïonnette, laquelle saillie pouvant s'engager au-dessous du bord de l'ouverture (19) du capuchon (17) dans la deuxième position du distributeur (11), et deux saillies (27) diamétralement opposées étant disposées comme des moyens de fermeture à baïonnette sur une flasque annulaire (20) de la partie de fixation (12), **caractérisé en ce que** la partie de fixation (12) présente une partie conique (15) qui s'élargit dans une direction amont et à l'extrémité et extérieurement de laquelle est formée ladite flasque annulaire (20).

10. Capuchon (17) pour la fixation sur un conteneur (1), dans lequel se trouve un milieu soumis à une pression ou susceptible d'être soumis à une pression, ledit conteneur (1) étant muni d'une soupape basculante (2) comportant un élément d'étanchéité (3) connectable audit conteneur (1) et une buse de soupape (4) coopérant avec ledit élément d'étanchéité (3), ledit capuchon (17) étant fixable sur ledit conteneur (1) dans la zone de la soupape basculante (2), un distributeur (11) étant fixable sur la buse de soupape (4) à travers d'une ouverture centrale (19) du capuchon (17), par une partie de fixation (12) de sorte que la soupape basculante (4) peut être actionnée par un mouvement de basculement du distributeur (11), la partie intérieure de l'ouverture (19) du capuchon étant munie des moyens à engagement positif par lesquels peut être établi, dans la position basculée du distributeur (11) par rapport au conteneur (1), un engagement positif avec la partie de fixation (12) du distributeur (11) contre l'enlèvement du distributeur (11) dans la direction axiale de la position basculée et contre le détachement de la zone de fixation (12) du distributeur (11) de la buse de soupape (4), et le bord intérieur de l'ouverture (19) comportant une partie orientée vers l'intérieur qui s'étend en direction circonférentielle de l'ouverture (19) sur an angle inférieur à 180 degrés, le diamètre de l'ouverture (19) étant rétréci dans cette zone et la partie orientée radialement vers l'intérieur comportant dans la zone de bord intérieure de l'ouverture (19) deux saillies diamétralement opposées et orientées vers l'intérieur, **caractérisé en ce que** lesdites saillies sont disposées sensiblement symétriquement par rapport au plan dans lequel peut avoir lieu le mouvement de basculement d'un distributeur (11) enfiché dans l'ouverture (19) et placé sur la buse de soupape (4).

11. Capuchon selon la revendication 10, **caractérisé en ce que** le moyen à engagement positif à l'intérieur de l'ouverture (19) capuchon (17) est réalisé comme contre-dépouille radiale dans laquelle peut s'engager une saillie disposée sur la partie de fixation (12) du distributeur lors de la fixation du distributeur (11) sur la buse de soupape (4) et lors de l'actionnement de la buse de soupape (4) par le mouvement de basculement du distributeur (11).

12. Capuchon selon la revendication 10 ou 11, **caractérisé en ce que** la partie intérieure de l'ouverture (19) est munie du moyen à engagement positif de manière symétrique en rotation par rapport à l'axe longitudinal de l'ouverture (19) du capuchon (17).

13. Capuchon selon l'une des revendications 10 à 12, caractérisé ce que les saillies respectives s'étendent en direction circonférentielle de l'ouverture (19) sur une plage angulaire entre 30° et 150°.

14. Système, constitué par un conteneur (1) dans lequel se trouve un milieu soumis à une pression ou susceptible d'être soumis à une pression, ledit système comprenant une soupape basculante (2) comportant un élément d'étanchéité (3) qui peut être relié audit conteneur (1), et une buse de soupape (4) coopérant avec ledit élément d'étanchéité (3), et ledit système comprenant un capuchon (17) et un distributeur (11) selon l'une quelconque des revendications 1 à 8.
